# EUROPÄISCHE PATENTSCHRIFT

(11) **EP 1 648 252 B1**
(45) Veröffentlichungstag und Bekanntmachung des Hinweises auf die Patenterteilung: **27.05.2009**
(21) Anmeldenummer: 04763614.7
(22) Anmeldetag: 29.07.2004
(51) Int. Cl.: A41D 19/015, A41F 1/06, A44B 17/00

(54) **SCHUTZHANDSCHUH MIT DRUCKKNOPFEINRICHTUNG**
PROTECTIVE GLOVE COMPRISING A SNAP FASTENER MECHANISM
GANT DE PROTECTION COMPRENANT UN DISPOSITIF A BOUTON-PRESSION

(30) Priorität: 29.07.2003 DE 10334852
(43) Veröffentlichungstag der Anmeldung: 26.04.2006
(73) Patentinhaber: Ziegler Mechanische Werkstatt, Metallgewebe und Arbeitsschutz GmbH, 75417 Mühlacker (DE)
(72) Erfinder: ZIEGLER, Jürgen, 75428 Illingen (DE)
(74) Vertreter: Reinhardt, Harry
(86) Internationale Anmeldenummer: PCT/EP2004/008518
(87) Internationale Veröffentlichungsnummer: WO 2005/011414

(56) Entgegenhaltungen:
- WO-A-95/30346
- WO-A-02/080716
- GB-A- 2 170 545
- JP-A- 2 268 703

## Beschreibung

Die Erfindung betrifft einen Schutzhandschuh mit den im Oberbegriff des Anspruchs 1 angegebenen Merkmalen.

Ein derartiger Schutzhandschuh ist aus der WO 95/30346 A1 bekannt und wird z.B. von Metzgern getragen, um sich gegen Hieb-, Stich- und Schnittverletzungen zu schützen. Metallringgeflechte sind üblicherweise so aufgebaut, dass in ihnen von Nähten und Rändern abgesehen jeder Ring mit vier benachbarten Ringen verkettet ist. Solche Metallringgeflechte sind hoch flexibel und erhalten der Hand, die sie schützen sollen, ihre Beweglichkeit. Um ein Herunterrutschen des Handschuhs zu vermeiden, wurde in dieser Schrift bereits vorgeschlagen, den Handschuh mit einem Band aus Metallringgeflecht zu versehen. Hierbei ist das Metallringgeflecht des Bandes im rechten Winkel zur Laufrichtung des Metallringgeflechts des Handschuhs angeordnet, um durch ein Ineinandergreifen der Metallringgeflechte den Effekt einer Verzahnung zu erzielen. Dies hat allerdings den Nachteil, dass der Schutzhandschuh nicht unter Zug lösbar ist.

Aus der US-A 5,054,126 ist ein Schutzhandschuh mit zwei herkömmlichen Druckknöpfen auf einem textilen Schließband zum Verschließen bekannt. Am Umfang des Schließband sind ein Druckknopf für eine erste Druckknopfaufnahme und davon bebeabstandet eine Druckknopfaufnahme für einen zweiten Druckknopf vorgesehen. Das Gegenstück ist durch ein entlang des Schließbands verstellbares Element gebildet, das auf der einen Seite die erste Druckknopfaufnahme und auf der anderen Seite den zweiten Druckknopf ausbildet. Soll der Handschuh zur Nutzung an der anderen Hand gewendet werden, ist daher zuerst dieses Element an die geänderte Lage des Gegenstücks anzupassen, was das Handling des Handschuhs erschwert. Das textile Schließband bereitet Nachteile beim Sterilisieren und genügt insofern nicht den an die erforderliche Hygiene zu stellenden Bedingungen. Es unterliegt zudem einem deutlich höherem Verschleiß als der restliche Schutzhandschuh. Eine vergleichbare Lösung mit zwei voneinander in Umfangsrichtung beabstandeten Druckknöpfen an einem Metallgeflecht ist aus der US-A 5,894,602 bekannt.

Aus der DE 43 05 320 A1 ist ein Schutzhandschuh bekannt, bei dem ein Verschlussband durch Aufnahmen am Bund des Handschuhs geführt ist. Die Fixierung des für beidseitiges Tragen wechselbaren Verschlussbands erfolgt über ein das Band und den Handschuh durchgreifendes Fixierelement, das zugleich einem am anderen Ende des Bands längsverschieblichen Druckknopf als Aufnahme dient. Eine ähnliche Lösung ist aus der WO 02/098249 A1 bekannt.

Aus der JP-A 02268703 wird für den Einsatz bei Textilien ein doppelseitiger Druckknopf vorgeschlagen. Ein mittiges Element dient als Adapter, so dass männliche wie weibliche Druckknopfelemente an ein und dem selben Element befestigt werden können. Eine Trennscheibe zwischen elastischen Elementen wird dort nicht vorgesehen.

Aus der DE 38 21 003 A1 ist ein Druckknopfverschluss bekannt, bei dem der Druckknopf an der Druckknopfaufnahme unter Wirkung eines Federteils gehalten wird.

Ausgehend von diesem Stand der Technik liegt der vorliegenden Erfindung die Aufgabe zugrunde, einen vielseitig einsetzbaren, dauerbeständigen und den Hygieneanforderungen entsprechenden Schutzhandschuh zu schaffen.

Diese Aufgabe wird gelöst durch einen Schutzhandschuh mit den in Anspruch 1 angegebenen Merkmalen.

Der erfindungsgemäße Schutzhandschuh weist einen vollständig aus Metall bestehenden Druckknopf auf, dessen Druckknopfaufnahme von beiden Seiten nutzbar ist. Dies ermöglicht die Nutzung desselben Schutzhandschuhs von sowohl Rechts- als auch Linkshändern. Ohne dass Werkzeug oder ein Verstellen notwendig ist, lässt sich der Schutzhandschuh einfach umstülpen, da ein und derselbe Druckknopf von beiden Seiten nutzbar ist. Ebenso kann der Schutzhandschuh sowohl an der rechten als auch an der linken Hand getragen werden, ohne dass der Druckknopf erneut verstellt werden müsste. Da sowohl der Druckknopf als auch das Schließmittel aus Metall bestehen und die Druckknopfaufnahme im Metallringgeflecht eingebunden ist, ist der gesamte Schutzhandschuh dauerbeständig und leicht zu reinigen.

Vorzugsweise ist das Metallband wellenförmig ausgebildet und wirkt mit einem sich lösbar in den Wellen des Metallbands verkrallenden Klemmelement zusammen, das seinerseits den Druckknopf trägt. Dadurch lässt sich eine mechanisch einfache Verstellmöglichkeit dadurch bewirken, dass das Metallband lediglich elastisch verformt werden muss, um das an das wellenförmige Metallband angepasste Klemmelement zu lösen und zu verstellen.

Das metallische Schließmittel kann aber auch ein Band aus Metallringgeflecht sein. An diesem metallischen Schließmittel ist der handelsübliche Teil des Druckknopfs, der das eigentliche Verschlusselement bildet, in Längsrichtung beweglich. Am Ende des Bandes aus Metallringgeflecht ist vorzugsweise mindestens eine Kralle befestigt. Diese Kralle ist in eine in Umfangsrichtung der Hand des Benutzers angebrachte Ringreihe einhängbar. Hierdurch ist der Druckknopf ver- und feststellbar. Die Ringreihe ist in ihrem Durchmesser größer als das restliche Metallringgeflecht. Dies gewährleistet, dass sich die Kralle bei einer maschinellen Reinigung des Schutzhandschuhs nicht im Metallringgeflecht verhaken kann, um eine Beschädigung des Metallringgeflechts und der Kralle zu vermeiden.

Vorteilhafte Weiterbildungen der Erfindung sind Gegenstand der abhängigen Ansprüche.

Im Folgenden wird die Erfindung anhand von drei Ausführungsbeispielen näher erläutert. Es zeigen:
- Fig. 1: Eine Ansicht eines Handschuhs mit Metallband,
- Fig. 2: eine schematische Ansicht eines Handschuhs mit Metallband,
- Fig. 3: eine Ansicht eines Handschuhs mit Band aus Metallringgeflecht,
- Fig. 4: eine schematische Ansicht eines Handschuhs mit Band aus Metallring- geflecht,
- Fig. 5: eine schematische Ansicht eines Handschuhs mit Stulpe.
- Fig. 6: eine Draufsicht auf die geöffnete Druckknopfaufnahme im Montagezu- stand,
- Fig. 7: eine Seitenansicht der Druckknopfaufnahme gemäß Fig. 6,
- Fig. 8: einen nicht maßstäblichen Schnitt durch die montierte Druckknopfauf- nahme,
- Fig. 9: eine Ansicht einer Federscheibe,
- Fig. 10: eine Ansicht eines Trennrings,
- Fig. 11: eine Ansicht eines Handschuhs mit einem wellenförmigen Metallband,
- Fig. 12: eine schematische Ansicht eines Handschuhs mit einem wellenförmigen Metallband,
- Fig. 13: das wellenförmige Metallband in Seitenansicht.

Die Figuren zeigen verschiedene Ausführungsbeispiele eines Schutzhandschuhs wie er üblicherweise zum Schutz der Hand des Trägers beispielsweise von Metzgern getragen wird. Der Schutzhandschuh besteht aus einem in den Figuren 1 und 3 dargestellten Metallringgeflecht und besitzt ein metallisches Schließmittel 10. Mit diesem Schließmittel 10 wird der Handschuh an der Hand des Benutzers befestigt. Zu diesem Zweck besitzt das Schließmittel 10 wenigstens eine Druckknopfeinrichtung 11, die aus wenigstens einem Druckknopf 12 und wenigstens einer damit in Verbindung stehenden Druckknopfaufnahme 13 besteht. Dabei soll möglichst eine Verstellung der umfangsmäßigen Einstellung von Druckknopf und Druckknopfaufnahme nach einer einmaligen Anpassung an den Umfang des Handgelenks oder des Unterarms des Benutzers nicht mehr erfolgen. Die metallische Druckknopfaufnahme 13 ist gemäß den Figuren 6 bis 10 so aufgebaut, dass der metallische Druckknopf 12 von beiden Seiten in ein und dieselbe metallische Druckknopfaufnahme 13 eingreifen kann. Daher ist nach einmal erfolgter Einstellung die gewünschte umfangsmäßige Unveränderlichkeit des Abstandes zwischen Druckknopf und Druckknopfaufnahme gegeben.

Daher kann der Schutzhandschuh problemlos an der linken oder rechten Hand getragen werden, ist es jedoch erforderlich, den Schutzhandschuh an einen neuen Benutzer anzupassen, kann dies ohne Probleme erfolgen. Dazu lässt sich der Umfang des Schließmittels 10 durch eine gesonderte Verstelleinrichtung 14, 15 so verändern, dass stets wieder eine Anpassung an den Umfang von Handgelenk oder Unterarm möglich ist. Da jedoch eine gesonderte Verstelleinrichtung vorgesehen ist und damit das eigentliche Schließen durch die Druckknopfeinrichtung 11 bewirkt wird, hat dies den entscheidenden Vorteil, dass der Handschuh auch unter Zug problemlos geöffnet werden kann. Selbst wenn es zu einem unerwünschten Verhaken von übereinander liegenden Metallringgeflechten kommen sollte, kann der Druckknopf unabhängig davon betätigt werden. Es ist keine gesonderte Kralle auszuhaken oder eine andere umständliche Öffnung erforderlich, um diese Funktion zu gewährleisten.

Die Druckknopfaufnahme 13 selbst besteht zu diesem Zweck aus einem in Figur 6 in Draufsicht und in Figur 7 in Seitenansicht dargestellten metallischen Teil, das in montiertem Zustand gemäß Fig. 8 die Außenflächen 13a, 13b der Druckknopfaufnahme bildet. Zur Herstellung der Druckknopfaufnahme ist im Inneren der Druckknopfaufnahme 13 gemäß Fig. 8 eine Trennscheibe 16 vorgesehen, auf deren beiden Seiten je ein Sprengring bzw. eine Federscheibe 17 als elastisches Element zur Wirkverbindung mit dem Druckknopf vorgesehen ist. Die Trennscheibe hat die Aufgabe dafür Sorge zu tragen, dass der in die Öffnungen 13d der Druckknopfaufnahme 13 bedarfsweise in Figur 8 von unten oder oben eintauchende Druckknopf 12, der durchaus ein handelsüblicher Druckknopf sein kann, möglichst nicht durch die Druckknopfaufnahme 13 hindurch dringt und damit auf die Hand des Benutzers drückt. Dies kann der Fachmann bedarfsweise auch durch andere Mittel bewerkstelligen, indem er z.B. die Druckknopfaufnahme so formt, dass ein zuverlässiger Abstand zur Hand des Benutzers selbst bei einem Durchtritt des Druckknopfs gewährleistet ist.

Die Federscheiben 17 sind vorzugsweise als Sprengring gemäß Figur 9 ausgebildet, bei dem am Umfang des Rings oder der Scheibe eine Ausnehmung 17a vorgesehen ist. Der Druckknopf 12 selbst kann in die Durchtrittsöffnung 17b unter Verformung des Sprengrings eindringen, um dort sicher gehalten zu werden. Die Außenflächen 13a, 13b der Druckknopfaufnahme sind über einen Brückenbereich 13e verbunden und vorzugsweise einstückig miteinander ausgebildet. Um aus dem Teil gemäß Fig. 6 die Druckknopfaufnahme herzustellen, müssen die beiden Außenflächen 13a, 13b um den Brückenbereich 13e in Fig. 7 nach oben aufeinander zu bewegt werden, wobei der Brückenbereich verformt wird. In das so gebildete Gehäuse der Druckknopfaufnahme 13 werden Trennscheibe 16 und Federring 17 eingefügt, so dass sich eine Darstellung gemäß Fig. 8 ergibt. In dieser Form können die Teile der Druckknopfaufnahme vor der endgültigen Montage im Metallringgeflecht entweder miteinander fixiert werden oder es erfolgt sofort die Einbindung in das Metallringgeflecht. Zu diesem Zweck besitzt die Druckknopfaufnahme an den Außenflächen Durchbrechungen 13c, in die das Metallringgeflecht eingreifen kann. Die Druckknopfaufnahme wird also nicht auf das Metallringgeflecht wie bisher üblich aufgesetzt, sondern tatsächlich in das Metallringgeflecht eingewebt bzw. -gekettet. Dies hat den Vorteil, dass die Bauhöhe der Druckknopfaufnahme verringert wird, was die Gefahr eines Hängenbleibens unter Lösen des Druckknopfs reduziert.

Die Figuren 1 und 2 zeigen eine erste Ausführungsform des Schutzhandschuhs, bei der das metallische Schließmittel 10 durch ein Metallband 18 gebildet ist. Dieses Metallband 18 ist in dem in Figur 2 gepunktet angedeuteten Verbindungsbereich 25 mit dem Schutzhandschuh verkettet. Es weist hierzu Durchbrechungen auf, in die das Metallringgeflecht eingreift. Das Metallband 18 selbst ist wie ein Armband aufgebaut, wobei die Verstelleinrichtung 14 den Druckknopf 12 trägt. Die Verstelleinrichtung kann unter Veränderung des Umfangs des Schutzhandschuhs im Handgelenkbereich wie bei einem üblichen Armband entlang des Metallbands 18 verstellt werden. Ist es jedoch einmal in seiner Stellung fixiert, liegt damit auch der Umfang des Handschuhs bis zur nächsten Verstellung bzw. Anpassung fest.

Die Handschuhe können mit Schlitz oder ohne Schlitz ausgebildet sein. Wesentlich ist lediglich, dass der umfangsmäßige Abstand zwischen Druckknopfaufnahme 13 und Druckknopf 12 vorab eingestellt wird und hinterher der Druckknopf zwar geöffnet werden kann, um ein Überstulpen des Schutzhandschuhs zu ermöglichen, anschließend jedoch lediglich der Druckknopf zum Schließen - ggf. auch im Notfall unter Zug - oder Öffnen betätigt werden muss.

Das gleiche Prinzip wird gemäß Figur 3 und 4 in einem weiteren Ausführungsbeispiel des Schutzhandschuhs verwirklicht. Die Verstelleinrichtung 15 ist hier mit dem Druckknopf 12 verbunden und entlang eines Bandes 19 aus Metallringgeflecht in Längsrichtung des Bandes beweglich. Hierzu besitzt es eine Schlaufe 15a, durch die das Band 19 hindurchgeführt ist. Um die Verstellung und Feststellung des umfangsmäßigen Abstandes zwischen Druckknopf 12 und Druckknopfaufnahme 13 zu bewirken, ist vorzugsweise am Ende des Bandes 19 eine Kralle vorgesehen, die mit anderen Elementen zusammenwirkt, um die Entfernung zwischen Druckknopf 12 und Druckknopfaufnahme 13 festzulegen. Das Band 19 besteht vorzugsweise aus demselben Metallringgeflecht wie der Handschuh. Ein Querlegen des Metallringgeflechts ist nicht erforderlich und wird üblicherweise auch vermieden, um ein Verkanten des Metallringgeflechts miteinander zu vermeiden.

Um die Kralle 20 festzulegen und dadurch auch eine veränderliche Verstellung zu ermöglichen, ist eine in Figur 4 nur angedeutete Reihe von metallischen Ringen 21 vorgesehen, in die die Kralle eingehängt werden kann. Das Einhängen erfolgt vorzugsweise in wenigstens einen Ring 21 der Reihe. Die Ringe können entweder auf beiden Seiten oder vorzugsweise so angebracht sein, dass sie von beiden Seiten betätigbar sind. Dabei wird der Durchmesser der Ringe 21 so gewählt, dass er größer ist als der Durchmesser des restlichen Metallringgeflechts. Dies wirkt der Gefahr entgegen, dass es beim Reinigen der Schutzhandschuhe zu einem Verhaken von Krallen und Metallringgeflecht kommt, was bis zur Zerstörung des Handschuhes führen kann.

Figur 5 zeigt eine weitere Ausführungsform eines Schutzhandschuhs, der mit einer Stulpe 22 versehen ist. Dabei können sowohl am Ende des Schutzhandschuhs, also im Unterarmbereich als auch alternativ oder ergänzend im Bereich des Handgelenks gesonderte Schließmittel 10 vorgesehen sein. Der Aufbau dieser Verschlusselemente kann grundsätzlich ähnlich wie in den ersten beiden Ausführungsbeispielen sein. Im Bereich der Stulpe 22 sind Aussteifungen 23 vorgesehen, die mit dem Metallringgeflecht der Stulpe unmittelbar verkettet sind. Dies ist lediglich im äußeren Bereich durch Punkte als Verkettung 24 angedeutet. Dadurch müssen keine gesonderten Taschen für die Aufnahme von z. B. Silikonaussteifungen vorgesehen werden, stattdessen kann bereits bei der Herstellung das Metallteil mit entsprechenden Öffnungen versehen werden, in die das Metallringgeflecht eingreift.

In einem weiteren Ausführungsbeispiel gemäß den Figuren 11 bis 13 ist das Metallband 30 wellenförmig und der Druckknopf 12 an einem mit den Wellen 30a des Metallbands lösbar zusammenwirkenden, entlang des Metallbands verschieblichen Klemmelement 31 angeordnet. Durch bloße elastische Verformung des Metallbands 30 kann eine Lösung des Klemmelements 31 bewirkt werden und dieses nach Verschieben entlang des Metallbands durch Loslassen des Metallbands wieder fixiert werden. Dazu ist die Länge des Klemmelements 31 geringfügig kleiner als ein Vielfaches einer Welle 30a und eines Wellentals des Metallbands 30, so dass das Klemmelement 31 im am Metallband 30 fixierten Zustand mit zwei Querbügeln 31 a in zwei Wellentäler auf der Oberseite des Metallbandes eingreift und das Metallband mit einem Halteelement 31 b für den Druckknopf untergreift. Werden nun die Enden des Metallband in Fig. 13 nach innen geschoben, so gelangen die Querbügel 31 a außer Eingriff und eine Verschiebung des Klemmelements 31 in Längsrichtung des Metallbandes 30 wird möglich. Das Fixieren erfolgt in umgekehrter Reihenfolge, indem die Querbügel wieder in Eingriff mit den Wellen 30a des Metallbandes 30 gelangen. Dies führt zu einer mechanisch einfachen, aus wenigen Teilen bestehenden, günstigen Verstellmöglichkeit, die dennoch dauerbeständig ist. Dadurch muss das Metallband lediglich elastisch verformt werden, um das an das wellenförmige Metallband angepasste Klemmelement zu lösen und zu verstellen. Auf abstehende und sich im Metallringgeflecht eventuell unbeabsichtigt verhakende Teile kann verzichtet werden.

Vorzugsweise ist die Länge des Klemmelements 31 so viel kleiner als ein Vielfaches einer Welle 30a und eines Wellentals des Metallbands 30, dass sich eine Krümmung des Metallbandes ergibt, die etwa der Krümmung im am Metallband anliegenden Hand- oder Armbereich des Benutzers entspricht.

### Bezugszeichenliste

- 10: Schließmittel
- 11: Druckknopfeinrichtung
- 12: Druckknopf
- 13: Druckknopfaufnahme
- 13a, 13b: Außenfläche
- 13c: Durchbrechung
- 13d: Öffnung
- 13e: Brückenbereich
- 14, 15: Verstelleinrichtung
- 15a: Schlaufe
- 16: Trennring
- 17: Federscheibe
- 17a: Öffnung
- 17b: Durchtrittsöffnung
- 18: Metallband
- 19: Band aus Metallringgeflecht
- 20: Kralle
- 21: Ringreihe
- 22: Stulpe
- 23: Aussteifungsmittel
- 24: Verkettung
- 25: Verbindungsbereich
- 30: wellenförmiges Metallband
- 30a: Welle
- 31: Klemmelement
- 31 a: Querbügel
- 31 b: Halteelement

## Patentansprüche

1. Schutzhandschuh aus einem Metallringgeflecht mit einem metallischen Schließmittel (10) zur Befestigung des Handschuhs an der Hand des Benutzers, wobei das Schließmittel wenigstens eine Druckknopfeinrichtung (11) mit wenigstens einem Druckknopf (12) und wenigstens einer damit in Wirkverbindung stehenden Druckknopfaufnahme (13) aufweist,
**dadurch gekennzeichnet, dass** der metallische Druckknopf (12) von beiden Seiten in ein und dieselbe metallische, im Metallringgeflecht des Schutzhandschuhs eingebundene Druckknopfaufnahme (13) eingreift und dass die Druckknopfaufnahme (13) beidseits einer Trennscheibe (16) ein elastisches Element zur Wirkverbindung mit dem Druckknopf aufweist.

2. Schutzhandschuh nach Anspruch 1, **dadurch gekennzeichnet, dass** der Umfang des Schließmittels (10) durch eine gesonderte Verstelleinrichtung (14, 15) so veränderlich ist, dass die Druckknopfeinrichtung unter Zug lösbar ist.

3. Schutzhandschuh nach Anspruch 1 oder 2, **dadurch gekennzeichnet, dass** die Druckknopfaufnahme (13) mit dem Schutzhandschuh im Bereich des Schließmittels (10) verkettet ist.

4. Schutzhandschuh nach einem der vorhergehenden Ansprüche, **dadurch gekennzeichnet, dass** zwei Außenflächen (13a, 13b) der Druckknopfaufnahme (13) einstückig sind.

5. Schutzhandschuh nach den Anspruch 4, **dadurch gekennzeichnet, dass** die Druckknopfaufnahme (13) als elastisches Element je einen Sprengring bzw. Federscheibe (17) aufweist, während der andere Teil ein handelsüblicher Druckknopf (12) ist.

6. Schutzhandschuh nach einem der vorhergehenden Ansprüche, **dadurch gekennzeichnet, dass** das metallische Schließmittel (10) ein mit dem Schutzhandschuh verkettetes oder verbundenes Metallband (18,30) aufweist, an dem der handelsübliche Druckknopf (12) in Längsrichtung veränderlich einstellbar ist.

7. Schutzhandschuh nach Anspruch 6, **dadurch gekennzeichnet, dass** das Metallband (30) wellenförmig ist und daß der Druckknopf (12) an einem mit den Wellen (30a) des Metallbands lösbar zusammenwirkenden, entlang des Metallbands verschieblichen Klemmelement (31) angeordnet ist.

8. Schutzhandschuh nach Anspruch 7, **dadurch gekennzeichnet, dass** die Länge des Klemmelements (31) geringfügig kleiner ist als ein Vielfaches einer Welle (30a) und eines Wellentals des Metallbands (30), wobei die Länge des Klemmelements (31) vorzugsweise so viel kleiner ist als ein Vielfaches einer Welle (30a) und eines Wellentals des Metallbands (30), dass sich eine Krümmung des Metallbandes ergibt, die etwa der Krümmung im am Metallband anliegenden Hand- oder Armbereich des Benutzers entspricht.

9. Schutzhandschuh nach einem der Ansprüche 6 bis 8, **dadurch gekennzeichnet, dass** das Klemmelement (31) im am Metallband (30) fixierten Zustand mit zwei Querbügeln (31 a) in zwei Wellentäler auf der Oberseite des Metallbandes eingreift und das Metallband mit einem Halteelement (31 b) für den Druckknopf untergreift und vorzugsweise durch elastische Verformung des Metallbands (30) in eine Verstellposition überführbar ist, in der es außer Eingriff mit den Wellen (30a) des Metallbands ist.

10. Schutzhandschuh nach einem der vorhergehenden Ansprüchen, **dadurch gekennzeichnet, dass** das metallische Schließmittel (10) ein mit dem Schutzhandschuh verkettetes Band (19) aus Metallringgeflecht umfasst.

11. Schutzhandschuh nach einem der vorhergehenden Ansprüche, **dadurch gekennzeichnet, dass** der handelsübliche Teil des Druckknopfs (12) in Längsrichtung des Schließmittels (10) beweglich ist.

12. Schutzhandschuh nach Anspruch 10 oder 11, **dadurch gekennzeichnet, dass** am Ende des Bandes (19) aus Metallringgeflecht mindestens eine Kralle (20) befestigt ist und dass am Schutzhandschuh wenigstens eine Reihe von Ringen (21), vorzugsweise in Umfangsrichtung der Hand des Benutzers angebracht ist, deren Durchmesser größer ist als das restliche Metallringgeflecht, wobei die Kralle (20) zur Ver- und Feststellung des Druckknopfs (12) in Umfangsrichtung in wenigstens einen Ring (21) der Reihe, vorzugsweise alternativ auf beiden Seiten des Metallringgeflechts einhängbar ist.

13. Schutzhandschuh nach einem der vorhergehenden Ansprüche, **dadurch gekennzeichnet, dass** er eine Stulpe (22) aus Metallringgeflecht aufweist, an der mindestens ein Schließmittel (10) vorgesehen ist.

14. Schutzhandschuh nach einem der vorhergehenden Ansprüche, **dadurch gekennzeichnet, dass** eine am Schutzhandschuh vorgesehene Stulpe (22) wenigstens ein metallisches, in das Metallringgeflecht eingewebtes Aussteifungsmittel (23) aufweist.

## Claims

1. Protective glove, formed from a metal ring mesh and having a metallic closing means (10) for fastening the glove on the hand of the user, the closing means having at least one press-stud arrangement (11) with at least one press-stud (12) and at least one press-stud receiver (13), which is in operative connection with said press-stud, **characterised in that** the metallic press-stud (12) engages from both sides in one and the same metallic press-stud receiver (13), interlaced in the metal ring mesh of the protective glove, and **in that** the press-stud receiver (13) has, on each side of a separating disc (16), a resilient element for being operatively connected to the press-stud.

2. Protective glove according to claim 1, **characterised in that** the circumference of the closing means (10) is variable, through a separate adjusting arrangement (14, 15), in such a manner that the press-stud arrangement is detachable under tension.

3. Protective glove according to claim 1 or 2, **characterised in that** the press stud receiver (13) is interlinked with the protective glove in the region of the closing means (10).

4. Protective glove according to one of the preceding claims, **characterised in that** two external faces (13a, 13b) of the press-stud receiver (13) are one-piece constructions.

5. Protective glove according to claim 4, **characterised in that** the press-stud receiver (13) has a respective spring ring or resilient disc (17) as the resilient element, while the other part is a commercially available press-stud (12).

6. Protective glove according to one of the preceding claims, **characterised in that** the metallic closing means (10) has a metal strip (18, 30), interlinked with or connected to the protective glove, on which metal strip the commercially available press-stud (12) is variably adjustable in the longitudinal direction.

7. Protective glove according to claim 6, **characterised in that** the metal strip (30) is undulatory, and **in that** the press-stud (12) is disposed on a clamping member (31), which co-operates with the undulations (30a) of the metal strip in a detachable manner and is displaceable along the metal strip.

8. Protective glove according to claim 7, **characterised in that** the length of the clamping number (31) is slightly smaller than a multiple of one undulation (30a) and one undulation trough of the metal strip (30), the length of the clamping member (31) preferably being so much smaller than a multiple of one undulation (30a) and one undulation trough of the metal strip (30) that a curvature of the metal strip is produced, which corresponds substantially to the curvature in the hand or arm region of the user adjacent to the metal strip.

9. Protective glove according to one of claims 6 to 8, **characterised in that** the clamping member (31), when secured on the metal strip (30), engages with two transverse straps (31a) in two undulation troughs on the upper side of the metal strip, and engages beneath the metal strip with a retaining member (31 b) for the press-stud, and, preferably through a resilient deformation of the metal strip (30), can be transferred into an adjustment position in which it is out of engagement with the undulations (30a) of the metal strip.

10. Protective glove according to one of the preceding claims, **characterised in that** the metal closing means (10) includes a strip (19) of metal ring mesh which is interlinked with the protective glove.

11. Protective glove according to one of the preceding claims, **characterised in that** the commercially available part of the press-stud (12) is displaceable in the longitudinal direction of the closing means (10).

12. Protective glove according to claim 10 or 11, **characterised in that** at least one claw (20) is secured at the end of the strip (19) of metal ring mesh, and **in that** at least one line of rings (21) is provided on the protective glove, preferably in the circumferential direction of the hand of the user, the diameter of which rings is larger than the remaining metal ring mesh, the claw (20), for the adjustment and securement of the press-stud (12) in the circumferential direction, being mountable in at least one ring (21) of the line, preferably alternately on both sides of the metal ring mesh.

13. Protective glove according to one of the preceding claims, **characterised in that** it has a cuff (22), which is formed from metal ring mesh, and on which at least one closing means (10) is provided.

14. Protective glove according to one of the preceding claims, **characterised in that** a cuff (22), provided on the protective glove, has at least one metallic reinforcing means (23) woven into the metal ring mesh.

## Revendications

1. Gant de protection en treillis en maille métallique avec un moyen de fermeture (10) métallique pour la fixation du gant sur la main de l'utilisateur, dans lequel le moyen de fermeture comporte au moins un dispositif de bouton pression (11) avec au moins un bouton pression (12) et en liaison fonctionnelle avec ce dernier, au moins un logement de bouton pression (13) fixe,
**caractérisé en ce que,** le bouton pression métallique (12) s'engage des deux côtés dans un et même logement de bouton pression (13) métallique relié au treillis en maille métallique du gant de protection, et **en ce que** le logement de bouton pression (13) comporte des deux côtés d'un disque de séparation (16) un élément élastique pour la liaison fonctionnelle avec le bouton pression.

2. Gant de protection selon la revendication 1, **caractérisé en ce que** la circonférence du moyen de fermeture (10) est variable au moyen d'un dispositif d'ajustement (14,15) distinct, et **en ce que** le dispositif de bouton pression (11) sous traction est amovible.

3. Gant de protection selon la revendication 1 ou 2, **caractérisé en ce que** le logement de bouton pression (13) est attaché au gant de protection dans la région du moyen de fermeture (10).

4. Gant de protection selon l'une des revendications précédentes, **caractérisé en ce que** deux surfaces externes (13a,13b) du logement de bouton pression (13) sont réalisées d'une seule pièce.

5. Gant de protection selon la revendication 4, **caractérisé en ce que** le logement de bouton pression (13) comporte en guise d'élément élastique un anneau élastique par exemple une rondelle de ressort (17), pendant que l'autre partie est un bouton pression (12) usuel.

6. Gant de protection selon l'une des revendications précédentes, **caractérisé en ce que** le moyen de fermeture métallique (10) comporte une bande métallique (18,30) attachée ou reliée au gant de protection, sur laquelle le bouton pression (12) usuel peut être ajusté de façon variable dans le sens de la longueur.

7. Gant de protection selon la revendication 6, **caractérisé en ce que** la bande (30) est de forme ondulée et **en ce que** le bouton pression (12) est arrangé sur un élément de serrage (31) flexible, en liaison fonctionnelle de manière amovible avec l'ondulation (30a) de la bande métallique, le long de la bande métallique.

8. Gant de protection selon la revendication 7, **caractérisé en ce que** la longueur de l'élément de serrage (31) est légèrement plus petite qu'un multiple de la longueur d'une ondulation (30a) et d'un creux de la bande métallique, dans lequel la longueur de l'élément de serrage (31) est de préférence aussi petite qu'un multiple de la longueur d'une ondulation (30a) et d'un creux de la bande métallique, et **en ce qu'**une courbure de la bande métallique est produite qui correspond sensiblement à la courbure de la zone de la main ou du bras adjacente à la bande métallique.

9. Gant de protection selon l'une des revendications 6 à 8, **caractérisé en ce que** élément de serrage (31) dans l'état fixé sur la bande métallique (30) s'engage dans deux branches transversales (31a) dans deux creux sur le dessus de la bande métallique et la bande métallique s'engage par dessous dans un élément de retenue (31b) du bouton pression, et peut de préférence grâce à la déformation élastique de la bande (30) être amenée dans une position d'ajustement, dans laquelle elle est hors de l'engagement avec l'ondulation (30a) de la bande métallique.

10. Gant de protection selon l'une des revendications précédentes, **caractérisé en ce que** le moyen de fermeture métallique (10) comprend une bande (19) en treillis en maille métallique attachée au gant de protection.

11. Gant de protection selon l'une des revendications précédentes, **caractérisé en ce que** la partie usuelle du bouton pression (12) est mobile dans le sens de la longueur du moyen de fermeture 10.

12. Gant de protection selon la revendication 10 ou 11, **caractérisé en ce que** au moins un onglet (20) est fixé à l'extrémité de la bande (19) en treillis en maille métallique, et **en ce que** au moins une rangée d'anneaux (21) est placée sur le gant de protection de préférence en direction de la circonférence de la main de l'utilisateur, dont le diamètre est plus gros que le reste du treillis en maille métallique, dans lequel l'onglet (20) pour l'ajustement et la fixation du bouton pression (12) peut être accroché dans au moins un anneau (21) de la rangée en direction de la circonférence, selon une alternative préférée peut être accroché sur les deux côtés du treillis en maille métallique.

13. Gant de protection selon l'une des revendications précédentes, **caractérisé en ce qu'**il comporte un fourreau (22) en treillis en maille métallique, sur lequel est prévu au moins un moyen de fermeture (10).

14. Gant de protection selon l'une des revendications précédentes, **caractérisé en ce qu'un** fourreau (22) prévu sur le gant de protection comporte au moins un moyen de rigidification (23) métallique inséré dans le treillis en maille métallique.
